# EUROPÄISCHE PATENTSCHRIFT

(11) **EP 1 003 934 B1**
(45) Veröffentlichungstag und Bekanntmachung des Hinweises auf die Patenterteilung: **29.01.2003**
(21) Anmeldenummer: 98936301.5
(22) Anmeldetag: 30.05.1998
(51) Int. Cl.: D21H 23/48

(54) **VERFAHREN UND VORRICHTUNG ZUM AUFTRAGEN EINER PIGMENTSTREICHFARBE AUF EINE PAPIER- ODER KARTONBAHN**
METHOD AND DEVICE FOR APPLYING A PIGMENT COATING TO A STRIP OF PAPER OR CARDBOARD
PROCEDE ET DISPOSITIF PERMETTANT D'APPLIQUER UN ENDUIT PIGMENTE SUR UNE BANDE DE PAPIER OU DE CARTON

(30) Priorität: 15.08.1997 DE 19735588
(43) Veröffentlichungstag der Anmeldung: 31.05.2000
(73) Patentinhaber: Voith Paper Patent GmbH, 89522 Heidenheim (DE)
(72) Erfinder: BECKER, Ingo, D-50859 Köln (DE); BOHNENKAMP, Bernd, D-40233 Düsseldorf (DE)
(74) Vertreter: Jantsch, Sigrid
(86) Internationale Anmeldenummer: EP9803251
(87) Internationale Veröffentlichungsnummer: WO99009253

(56) Entgegenhaltungen:
- EP-A- 0 115 621
- DE-A- 19 513 531
- US-A- 4 135 477
- US-A- 4 407 690

## Beschreibung

### Technisches Gebiet

Zur Veredelung von Papier- oder Kartonbahnen ist es bekannt, diese mit Pigmentstreichfarben auf Wasserbasis zu beschichten. Die Streichfarben enthalten als Pigmente Kreide, Calziumcarbonat etc., zusätzlich werden Zusatzstoffe wie CNC, Stärke und Hilfsmittel zugesetzt.

Die Hauptanmeldung DE-A-197 16 647 hat ein Verfahren und eine Vorrichtung zum Auftragen einer Pigmentstreichfarbe auf eine Papier- oder Kartonbahn zum Gegenstand, bei dem (der) die Streichfarbe mit einem Feststoffgehalt von 30 Gewichts-% bis 72 Gewichts-% mittels einer sich oberhalb der Bahn quer zur Bahnlaufrichtung erstreckend angeordneten Schlitzdüse in einem freifallenden Vorhang auf die Bahn aufgetragen wird. Der Auftrag in einem freifallenden Vorhang hat den Vorteil, daß ein Auftrag ohne Überschuß und somit ohne Belastung durch ein nachfolgendes Dosierelement auch mit einem sehr geringen Strichgewicht ermöglicht wird. Um einer Einschnürung der Ränder des freifallenden Vorhangs entgegenzuwirken, sind nach einer Ausführungsform an beiden Enden des Austrittsspalt der Schlitzdüse sich nach unten bis in die Nähe der Bahn erstreckende Leitelemente angeordnet, die einer Einschnürung der Ränder des freifallenden Vorhangs entgegenwirken. Bevorzugt werden als Leitelemente Führungsbleche verwendet.

### Stand der Technik

Ein gattungsgemäßes Verfahren zum Auftragen einer Pigmentstreichfarbe auf eine Papierbahn in einem freifallenden Vorhang ist aus der EP-A-0 517 223 bekannt. In dieser Schrift wird auf das Problem, daß der Vorhang zum Einschnüren neigt, nicht eingegangen.

Um einen freifallenden Flüssigkeitsvorhang bei der Beschichtung von vorbeigeführten Bahnen zu stabilisieren, ist es aus der EP-A-0 115 621 bekannt, zu beiden Seiten des Vorhangs sogenannte Vorhanghalter anzuordnen, die mit einer getrennten Flüssigkeitszufuhr und in ihrer gesamten Höhe mit einem Verteilerkanal und einer Abgabeeinrichtung für eine Hilfsflüssigkeit in Richtung zum Vorhang hin versehen sind. Die Hilfsflüssigkeit bildet eine dreieckig flächige, stabilisierende Flüssigkeitsbrücke zwischen dem Vorhang und den Vorhanghaltern. Das beschriebene Verfahren behandelt das Beschichten von PE-beschichtetem Papier mit Glycerin oder wässriger Gelatine bei der Filmherstellung, nicht das Auftragen von pigmenthaltigen Streichfarben.

### Darstellung der Erfindung

Der Erfindung liegt die Aufgabe zugrunde, bei einem gattungsgemäßen Verfahren zum Auftragen einer Pigmentstreichfarbe auf eine Papier- oder Kartonbahn die Stabilität und Gleichmäßigkeit des Vorhangs zu verbessern.

Eine weitere Aufgabe besteht in der Bereitstellung einer Vorrichtung zur Durchführung eines Verfahrens nach der Erfindung.

Die erste Aufgabe wird mit den Merkmalen des Patentanspruchs 1, die zweite Aufgabe mit den Merkmalen des Patentanspruchs 4 gelöst.

Die Unteransprüche enthalten bevorzugte, da besonders vorteilhafte Ausgestaltungen der Erfindung.

### Kurze Beschreibung der Zeichnung

Die Zeichnung dient zur Erläuterung der Erfindung anhand vereinfacht dargestellter Ausführungsbeispiele:
- Figur 1: zeigt einen Querschnitt durch eine Beschichtungsvorrichtung quer zur Bahnlaufrichtung,
- Figur 2: zeigt in vergrößerter Darstellung den Randbereich von Figur 1,
- Figur 3: zeigt eine Seitenansicht der Vorrichtung nach Figur 2,
- Figur 4: zeigt in einer weiter vergrößerten Darstellung den Randbereich in der Aufprallzone des Vorhangs auf die Bahn,
- die Fig. 5 und 6: zeigen alternative Ausführungsformen eines Elements zum Abtrennen des Vorhangrandes.

### Wege zur Ausführung der Erfindung

Die in den Figuren dargestellte Vorrichtung dient zum Auftragen einer Pigmentstreichfarbe auf Wasserbasis mit einem Feststoffgehalt von 30 Gewichts-% bis 72 Gewichts-%, bevorzugt 45 Gewichts-% bis 70 Gewichts-%, auf eine Papier- oder Kartonbahn 1. Sie weist als wesentliches Bestandteil eine Schlitzdüse 2 auf, die im Gestell der Vorrichtung sich quer zur Bahnlaufrichtung (Pfeil 3 in Figur 3) erstreckend aufgehängt ist. Die Schlitzdüse 2 ist an eine nicht dargestellte Zufuhr für Streichfarbe angeschlossen und weist an ihrer Unterseite einen schlitzförmigen Austrittsspalt 4 auf, aus dem die Streichfarbe austritt und einen freifallenden Vorhang 5 bildet, der auf die Oberfläche der Bahn 1 fällt. Die Schlitzdüse 2 ist höhenverstellbar aufgehängt, um den Abstand des Austrittsspalts 4 von der Bahn 1 und somit die Fallhöhe der Streichfarbe einstellen zu können. Bevorzugt wird eine Fallhöhe zwischen 20 mm und 500 mm, insbesondere zwischen 100 mm und 200 mm, eingestellt. Unterhalb der Schlitzdüse 2 wird die Bahn 1 von einer Umlenkwalze 6 umgelenkt und gestützt geführt, damit sie sehr ruhig verläuft und so Auftragsschwankungen beim Aufprall des Vorhangs 5 auf die Bahn 1 verhindert werden.

An jeder der beiden Seiten der Schlitzdüse 2 ist unmittelbar neben dem Austrittsspalt 4 jeweils ein Führungselement 7 befestigt, das sich nach unten bis in die Nähe der Bahn 1 erstreckt. Das Führungselement 7 hat die Aufgabe, den Vorhang 5 an seinem Rand zu führen und zu spreizen, um einer Einschnürung aufgrund der Oberflächenspannung entgegenzuwirken.

Jedes Führungselement 7 ist an seiner dem Vorhang 5 zugewandten Innenseite 8 flächig ausgebildet, bevorzugt ist die Innenfläche 8 eben mit einer in Bahnlaufrichtung 3 gemessenen Breite von mehr als 10 mm, bevorzugt von ca. 20 mm. Alternativ ist auch die Ausgestaltung der Innenfläche 8 in konkav oder konvex gekrümmter Form möglich, wobei die Krümmungsachse senkrecht verläuft. Von der Düse 2 zur Bahn 1 hin verläuft die Innenfläche 8 des Führungselements 7 in einem Winkel zwischen 0° und 10° zur Vorhangmitte 5 geneigt. Bevorzugt ist jedes Führungselement 7 - wie in den Figuren dargestellt - starr ausgebildet. Falls es erforderlich ist, zur Stabilisierung des Vorhangs 5 den Neigungswinkel der Innenfläche 8 in einzelnen Bereichen in Abhängigkeit von der aufgetragenen Streichfarbe unterschiedlich einzustellen, ist entweder das gesamte Führungselement 7 oder nur seine Innenfläche 8 flexibel ausgebildet. Zur Einstellung des gewünschten Verlaufs der Krümmung der Innenfläche 8 greifen dann Stellelemente an dem Führungselement 7 an. Flexibel gestaltete Führungselemente 7 ermöglichen es auch, den Vorhang 5 vor dem Aufprall auf die Bahn 1 zusätzlich zu spreizen, um die Ränder zu verdünnen. Dazu werden die Führungselemente 7 im unteren Bereich nach außen gebogen.

Die Unterkante jedes Führungselements 7, die den Abschluß der Innenfläche 8 bildet, ist bevorzugt als Abrißkante 9 ausgebildet, damit der Rand des Vorhangs 5 das Führungselement 7 in einer definierten Strömung ohne unerwünschte Umlenkung nach außen verläßt. Die Abrißkante 9 verhindert den sogenannten "Teapot-Effekt", der eine teilweise Umlenkung des Vorhangrandes um die Unterseite des Führungselements 7 verursachen würde.

Oberhalb des Austrittsspalts 4 weist jedes Führungselement 7 eine Durchgangsbohrung auf, die als Zuführleitung 10 zur Zuführung eines getrennten Teilstroms von Streichfarbe auf die Innenfläche 8 dient. Außen ist die Zuführleitung 10 mittels einer eigenen Leitung über ein Regelventil an das Farbversorgungssystem der Schlitzdüse 2 angeschlossen, so daß sich die Größe des dem Führungselement 7 als Hilfsflüssigkeit zugeführten Teilstroms an Streichfarbe einstellen läßt. Innen mündet die Zuleitung 10 in den oberen Teil eines oberhalb des Austrittsspalts 4 senkrecht nach unten verlaufend angeordneten Zuführkanals 11 von ca. 20 mm Länge, dessen Austrittsöffnung sich in Höhe des Austrittsspalts 4 der Schlitzdüse 2 unmittelbar neben diesem befindet. Der Zuführkanal 11 wird konstruktiv einfach so realisiert, daß in die Innenfläche 8 des Führungselements 7 im Bereich der Schlitzdüse 2 eine bis zur Bohrung 10 reichende senkrechte Längsnut eingearbeitet wird, die beim Befestigen des Führungselements 7 an der Seitenwand der Düse 2 von dieser abgedichtet wird.

Wesentlich für die Erfindung ist, daß der dem Führungselement 7 oben zugeführte und an der Innenfläche 8 herabfließende Teilstrom von Streichfarbe beim Inkontakttreten mit dem Rand des Vorhangs 5 - im Beispiel beim Verlassen des Zuführkanals 11 in Höhe des Austrittsspalts 4 - eine im wesentlichen senkrecht nach unten gerichtete Strömung aufweist und daß die Strömungsgeschwindigkeit des Teilstroms zumindest so groß ist wie die Austrittsgeschwindigkeit der Streichfarbe aus der Düse 2. Diese beiden Maßnahmen gewährleisten, daß keine die Stabilität des Vorhangs beeinträchtigende Verzögerung der Vorhangränder an den Führungselementen 7 gegenüber der Fallgeschwindigkeit des Vorhangs 5 im mittleren Bereich auftritt. Der Vorhang 5 wird an den Rändern von den Kohäsions- und Adhäsionskräften gespreizt, die zum einen zwischen der Streichfarbe des Vorhangs 5 und der Teilströme, zum anderen zwischen der Streichfarbe der Teilströme und den Innenflächen 8 der Führungselemente 7 wirken. Die Innenflächen 8 sind daher so gestaltet, daß sie von der Streichfarbe gut benetzbar sind. Auf den Vorhang 5 wirken an seinen Rändern spreizende Querkräfte ein, ohne daß seine Stabilität durch Verzögerung der Fallgeschwindigkeit oder durch Querströmungen an den Rändern beeinflußt wird.

Die Verwendung von Teilströmen der Streichfarbe als Hilfsflüssigkeit an den Rändern hat zum einen den Vorteil, daß ausreichend große Kohäsionskräfte zwischen der Hilfsflüssigkeit und der Beschichtungsflüssigkeit des Vorhangs wirken, zum anderen läßt sich die Streichfarbe als Hilfsflüssigkeit rezirkulieren, falls ein Vorhang 5 erzeugt wird, der breiter ist als die gewünschte Beschichtungsbreite auf der Bahn 1. Mit einem breiteren Vorhang 5 wird bevorzugt beschichtet, um einen über die Beschichtungsbreite gleichmäßigen Auftrag zu erzielen. Wie nachfolgend näher erläutert, werden dann die Vorhangränder, an denen der Vorhang 5 verdickt ist, vor dem Auftreffen auf die Bahn 1 abgetrennt, so daß ein gleichmäßiger Vorhang 5 mit der gewünschten Beschichtungsbreite auf die Bahn 1 aufprallt.

Bevorzugt enthält jedes Führungselement 7 im Inneren einen Hohlraum 12, der sich in Längsrichtung über den mit Streichfarbe in Kontakt tretenden Bereich der Innenfläche 8 erstreckt. Im Betrieb wird in den Hohlraum 12 über Zufuhrleitungen eine Kühlflüssigkeit eingeleitet, um die Innenfläche 8 zu kühlen, damit Anbackungen von Streichfarbe verhindert werden. Dazu wird die Innenfläche 8 auf eine Temperatur gekühlt, die ca. 15° C weniger beträgt als die Temperatur der Streichfarbe.

Im Bereich jedes Vorhangrandes ist zwischen der Unterseite des Führungselements 12 und der Bahn 1 ein Trennelement 13 angeordnet, das sich von außen nach innen bis in den Bereich der Bahn 1 erstreckt. Jedes Trennelement 13 deckt den jeweiligen freizuhaltenden Randbereich der Bahn 1 ab. Bevorzugt ist jedes Trennelement 13 quer zur Bahnlaufrichtung verschiebbar gelagert, um seine Position der Bahnbreite und der Breite des freizuhaltenden Randes - die auch gegen Null gehen kann - anpassen zu können. Jedes Trennelement 13 weist eine obere Auffangfläche 14 auf, die bevorzugt nach außen geneigt verläuft, damit die auftreffende Streichfarbe nach außen abläuft In Richtung nach innen, also zur Vorhangmitte hin, läuft die Auffangfläche 14 nach oben gekrümmt in einer scharfen Trennkante 15 aus, die nach Art einer Klinge den Vorhang 5 an der gewünschten Stelle durchtrennt Das zur Vorhangmitte hin gerichtete Ende des Leitelements 13 wird von einer Leitfläche 16 gebildet, die senkrecht oder zur Verminderung der Abrißgefahr des Vorhangs 5 in einem geringen Winkel zur Vorhangmitte hin geneigt nach unten verlaufend gestaltet ist. Das obere Ende der Leitfläche 16 bildet mit der Auffangfläche 14 die Trennkante 15. Das untere Ende unmittelbar oberhalb der Bahn 1 bildet in der einfachsten Form eine rechtwinklige Kante mit der sich nach außen erstreckenden unteren Wand 17, wie in Figur 5 skizziert dargestellt ist.

Die bevorzugte Ausführungsform der inneren Leitfläche 16 des Trennelements 13 ist in Figur 4 dargestellt: Bei dieser Ausführungsform ist die Leitfläche 16 in ihrem unteren Teil nach außen gekrümmt und endet unten in einer spitzwinkligen Abrißkante 17. Von dem nach außen gekrümmten Teil wird der an der Leitfläche 16 abfließende Vorhangrand nach außen gespreizt, also auseinandergezogen, ohne daß die Gefahr eines Abrisses besteht. Die Spreizung vermindert die Dicke des Vorhangrandes, so daß die auf die Bahn 1 aufgetragene Schicht an Streichfarbe bis an den Beschichtungsrand gleichmäßig dick ist, zumindest keine unakzeptable, da von einem nachfolgenden Trockner nicht mehr zu trocknende Menge an Streichfarbe auf den Bahnrand aufgetragen wird. Die scharfe Abrißkante 18 verhindert den "Teapot-Effekt", also daß Streichfarbe von der Leitfläche 16 auf die Unterseite der unteren Wand 17 läuft und von dieser unkontrolliert abtropft. Dies würde zu Verschmutzungen der Bahnränder und/oder der Gegenwalze 6 führen. Falls der Vorhang 5 zwischen der unteren Abrißkante 18 und der Bahn 1 nicht gespreizt werden braucht, kann die Leitfläche 16 auch geradlinig in die Abrißkante 18 übergehen, wie in Figur 2 dargestellt ist.

Bei Streichfarben, die eine sehr starke Neigung haben, an der unteren Kante der Leitfläche 16 haften zu bleiben und auf die Unterseite der unteren Wand 17 weiterzufließen, kann der "Teapot-Effekt" durch eine sich an die Leitfläche 16 anschließende, abgewinkelt nach innen vorspringende Aufprallfläche 19 verhindert werden (Figur 6). Die Neigung der Streichfarbe, die Abrißkante 18 an dem Trennelement 13 haftend zu umfließen, ist umso geringer, je größer die dazu erforderliche Änderung der Strömungsrichtung ist. Die Aufprallfläche 19 bewirkt, daß die an der Leitfläche 16 herabfließende Streichfarbe zunächst nach innen etwa rechtwinklig umgelenkt wird. Um an dem Leitelement 13 haften zu bleiben, müßte die Streichfarbe beim Umfließen der Abrißkante 18 eine Richtungsänderung von nahezu 360° durchführen. Wie in Figur 6 schematisch dargestellt, führt dies zu einem sicheren Ablösen der Streichfarbe an der Abrißkante 18.

Ebenso wie die Führungselemente 7 weisen die Trennelemente 13 bevorzugt innen einen Hohlraum 20 auf, in den Kühlflüssigkeit zur Kühlung der mit Streichfarbe in Kontakt tretenden Flächen 14, 16, 19 eingeleitet wird. Die Kühlung der Trennelemente 13 verhindert das Anbacken von Streichfarbe. Bevorzugt sind die Trennelemente 13 zumindest in ihrem mit der Streichfarbe in Kontakt tretenden Teil aus einem Hohlprofil mit auf vorstehend beschriebene Weise gekrümmt verlaufenden Begrenzungswänden gefertigt, so daß zur Kühlung ein ausreichender Wärmeübergang von den Kontaktflächen 14, 16, 19 zu dem mit Kühlflüssigkeit gefüllten inneren Hohlraum gewährleistet ist.

Alternativ zu einer Kühlung des Trennelements 13 kann dieses für einen störungsfreien Ablauf der Streichfarbe auch an seiner Auffang-und Ablauffläche 14 mit einem schlecht benetzbaren Material beschichtet sein, beispielsweise mit Teflon.

Die in Bahnlaufrichtung 3 gemessene Breite jedes Trennelements 13 ist so bemessen, daß zumindest die von den Führungselementen 7 ablaufende Streichfarbe vollständig von der Auffangfläche 14 aufgefangen wird. Um dies zu gewährleisten, sind die Ablaufflächen 14 der Trennelemente 13 breiter als die Leitflächen 8 der Führungselemente 7.

## Patentansprüche

1. Verfahren zum Auftragen einer Pigmentstreichfarbe auf eine Papier- oder Kartonbahn (1), bei dem die Streichfarbe aus einer Schlitzdüse (2) in einem freifallenden Vorhang (5) auf die Bahn (1) aufgetragen wird, **dadurch gekennzeichnet, daß** die Schlitzdüse an ihrer Unterseite einen Schlitzförmigen Austrittsspalt (4) aufweist, und daß zur Spreizung des Vorhangs (5) an jedem Rand ein getrennter Teilstrom von Streichfarbe der Innenfläche (8) eines unmittelbar neben dem Austrittsspalt (4) der Schlitzdüse (2) sich nach unten bis in die Nähe der Bahn erstreckenden Führungselementes (7) so zugeführt wird,
daß jeder Teilstrom in einer im wesentlichen senkrecht nach unten gerichteten Strömung und mit einer Strömungsgeschwindigkeit, die zumindest so groß ist wie die Austrittsgeschwindigkeit der Streichfarbe aus der Düse (2), mit dem Vorhang (5), bevorzugt bei dessen Austritt aus der Düse (2), in Kontakt tritt.

2. Verfahren nach Anspruch 1, **dadurch gekennzeichnet, daß** ein Vorhang (5) erzeugt wird, der breiter ist als die gewünschte Beschichtungsbreite der Bahn (1) und daß die Vorhangränder vor dem Aufprall des Vorhangs (5) auf die Bahn (1) mittels Trennelementen (13) abgetrennt werden.

3. Verfahren nach Anspruch 1 oder 2, **dadurch gekennzeichnet, daß** die Führungselemente (7) und/oder die Trennelemente (13) gekühlt werden.

4. Vorrichtung zum Auftragen einer Pigmentstreichfarbe auf eine Papier- oder Kartonbahn (1), insbesondere zur Durchführung eines der Verfahren nach den Ansprüchen 1 bis 3, mit einer oberhalb der Bahn (1) angeordneten, sich quer zur Bahnlaufrichtung (3) erstreckenden Schlitzdüse (2), aus der die Streichfarbe in einem freifallenden Vorhang auf die Bahn (1) aufgetragen wird, **dadurch gekennzeichnet, daß** die Schlitzdüse an ihrer Unterseite einen Schlitzförmigen Austrittsspalt (4) aufweist, und daß an jeder Seite der Schlitzdüse (2) ein Führungselement (7) angeordnet ist, das sich nach unten bis in die Nähe der Bahn (1) erstreckt und dessen Innenfläche (8) oben ein getrennter Teilstrom von Streichfarbe über einen Zuführkanal (11) zugeführt wird, der oberhalb des Austrittsspalt (4) der Schlitzdüse (2) senkrecht nach unten verlaufend angeordnet ist, *dessen Austrittsöffnung sich neben dem Austrittsspalt (4) der Schlitzdüse (2) befindet* und in den eine Zuführleitung (10) für die Streichfarbe mündet.

5. Vorrichtung nach Anspruch 4, **dadurch gekennzeichnet, daß** die Innenfläche (8) des Führungselements (7) eine in Bahnlaufrichtung (3) gemessene Breite von mehr als 10 mm aufweist.

6. Vorrichtung nach Anspruch 4 oder 5, **dadurch gekennzeichnet, daß** die Unterkante jedes Führungselements (7) als Abrißkante (9) ausgebildet ist.

7. Vorrichtung nach einem der Ansprüche 4 bis 6, **gekennzeichnet durch** Mittel zur Kühlung der Innenfläche (8) des Führungselements (7).

8. Vorrichtung nach einem der Ansprüche 4 bis 7, **dadurch gekennzeichnet, daß** unterhalb jedes Führungselements (7) ein Trennelement (13) zur Abtrennung des Vorhangrands vor dem Aufprall auf die Bahn (1) angeordnet ist.

9. Vorrichtung nach Anspruch 8, **dadurch gekennzeichnet, daß** das Trennelement (13) eine nach außen geneigte obere Auffangfläche (14) und an seinem inneren Ende eine senkrechte oder in einem geringen Winkel zur Vorhangmitte hin geneigt nach unten verlaufende Leitfläche (16) aufweist, die mit der Auffangfläche (14) eine Trennkante (15) zur Durchtrennung des Vorhangs (5) bildet.

10. Vorrichtung nach Anspruch 9, **dadurch gekennzeichnet, daß** die innere Leitfläche (16) des Trennelements (13) unten in einer spitzwinkligen Abrißkante (17) endet.

11. Vorrichtung nach Anspruch 9 oder 10, **dadurch gekennzeichnet, daß** die Leitfläche (16) eine nach innen vorspringende Aufprallfläche (19) aufweist.

12. Vorrichtung nach einem der Ansprüche 8 bis 11, **dadurch gekennzeichnet, daß** die mit Streichfarbe in Kontakt tretenden Flächen (14, 16, 19) eines Trennelements (13) gekühlt werden.

## Claims

1. Method of applying a pigmented coating colour to a paper or board web (1), in which the coating colour is applied to the web (1) from a slot nozzle (2) in a free-falling curtain (5), **characterized in that** the slot nozzle has a slot-like outlet gap (4) on its underside, and **in that** in order to spread the curtain (5) at each edge, a separate partial stream of coating colour is fed to the inner surface (8) of a guide element (7) which extends downwards immediately beside the outlet gap (4) of the slot nozzle (2) until in the vicinity of the web, in such a way that each partial stream comes into contact with the curtain (5), preferably as the latter emerges from the nozzle (2), in a flow which is oriented substantially vertically downwards and has a flow velocity which is at least as great as the exit velocity of the coating colour from the nozzle (2).

2. Method according to Claim 1, **characterized in that** a curtain (5) is produced which is wider than the desired coating width of the web (1), and **in that** the edges of the curtain are cut off by means of dividing elements (13) before the curtain (5) impinges on the web (1).

3. Method according to Claim 1 or 2, **characterized in that** the guide elements (7) and/or the dividing elements (13) are cooled.

4. Apparatus for applying a pigmented coating colour to a paper or board web (1), in particular for carrying out one of the methods according to Claims 1 to 3, having a slot nozzle (2) which is arranged above the web (1) and extends transversely with respect to the web running direction (3) and from which the coating colour is applied to the web (1) in a free-falling curtain, **characterized in that** the slot nozzle has a slot-like outlet gap (4) on its underside, and **in that**, on each side of the slot nozzle (2), there is arranged a guide element (7) which extends downwards until in the vicinity of the web (1) and to whose inner surface (8) at the top a separate partial stream of coating colour is fed via a feed channel (11), which is arranged above the outlet gap (4) of the slot nozzle (2) and extending vertically downwards, whose outlet opening is located beside the outlet gap (4) of the slot nozzle (2) and into which a feed line (10) for the coating colour opens.

5. Apparatus according to Claim 4, **characterized in that** the inner surface (8) of the guide element (7) has a width measured in the web running direction (3) of more than 10 mm.

6. Apparatus according to Claim 4 or 5, **characterized in that** the bottom edge of each guide element (7) is designed as a tearing edge (9).

7. Apparatus according to one of Claims 4 to 6, **characterized by** means of cooling the inner surface (8) of the guide element (7).

8. Apparatus according to one of Claims 4 to 7, **characterized in that** underneath each guide element (7) there is arranged a dividing element (13) for cutting off the edge of the curtain before it impinges on the web (1).

9. Apparatus according to Claim 8, **characterized in that** the dividing element (13) has an upper catching surface (14) inclined outwards and, at its inner end, has a guide surface (16) which is vertical or inclined downwards at a slight angle to the centre of the curtain and which, with the catching surface (14), forms a dividing edge (15) for cutting through the curtain (5).

10. Apparatus according to Claim 9, **characterized in that** the inner guide surface (16) of the dividing element (13) ends at the bottom in an acute tearing edge (17).

11. Apparatus according to Claim 9 or 10, **characterized in that** the guide surface (16) has an impingement surface (19) which projects inwards.

12. Apparatus according to one of Claims 8 to 11, **characterized in that** the surfaces (14, 16, 19) that come into contact with coating colour and belong to a dividing element (13) are cooled.

## Revendications

1. Procédé permettant d'appliquer un enduit pigmenté sur une bande de papier ou de carton (1), dans lequel l'enduit est appliqué sur la bande (1) à partir d'une buse à fente (2) en un rideau tombant librement (5), **caractérisé en ce que** la buse à fente présente sur sa face inférieure un interstice de sortie (4) en forme de fente, et **en ce que** pour l'écartement du rideau (5), au niveau de chaque bord, un écoulement partiel séparé d'enduit est acheminé à la surface intérieure (8) d'un élément de guidage (7) s'étendant vers le bas jusqu'à proximité de la bande directement à côté de l'interstice de sortie (4) de la buse à fente (2), de telle sorte que chaque écoulement partiel vienne en contact avec le rideau (5), de préférence à sa sortie de la buse (2), dans un écoulement orienté essentiellement verticalement vers le bas et avec une vitesse d'écoulement qui est au moins aussi grande que la vitesse de sortie de l'enduit hors de la buse (2).

2. Procédé selon la revendication 1, **caractérisé en ce qu**'on produit un rideau (5) qui est plus large que la largeur de revêtement souhaitée de la bande (1) et en ce que les bords du rideau sont séparés avant le contact du rideau (5) avec la bande (1) au moyen d'éléments de séparation (13).

3. Procédé selon la revendication 1 ou 2, **caractérisé en ce que** les éléments de guidage (7) et/ou les éléments de séparation (13) sont refroidis.

4. Dispositif permettant d'appliquer un enduit pigmenté sur une bande de papier ou de carton (1), en particulier pour la mise en oeuvre d'un procédé selon les revendications 1 à 3, comprenant une buse à fente (2) disposée au-dessus de la bande (1), s'étendant transversalement à la direction d'avance de la bande (3), depuis laquelle l'enduit est appliqué en un rideau tombant librement sur la bande (1), **caractérisé en ce que** la buse à fente présente sur sa face inférieure un interstice de sortie (4) en forme de fente, **en ce que** de chaque côté de la buse à fente (2), est disposé un élément de guidage (7) qui s'étend vers le bas jusqu'à proximité de la bande (1) et à la surface interne (8) duquel on achemine en haut un écoulement partiel séparé d'enduit par le biais d'un canal d'amenée (11) qui est disposé au-dessus de l'interstice de sortie (4) de la buse à fente (2) et s'étend verticalement vers le bas, dont l'ouverture de sortie se trouve à côté de l'interstice de sortie (4) de la buse à fente (2) et dans lequel débouche une conduite d'amenée (10) pour l'enduit.

5. Dispositif selon la revendication 4, **caractérisé en ce que** la surface interne (8) de l'élément de guidage (7) présente une largeur mesurée dans la direction d'avance de la bande (3) de plus de 10 mm.

6. Dispositif selon la revendication 4 ou 5, **caractérisé en ce que** l'arête inférieure de chaque élément de guidage (7) est réalisée en tant qu'arête de rupture (9).

7. Dispositif selon l'une quelconque des revendications 4 à 6, **caractérisé par** des moyens de refroidissement de la surface interne (8) de l'élément de guidage (7).

8. Dispositif selon l'une quelconque des revendications 4 à 7, **caractérisé en ce qu**'en dessous de chaque élément de guidage (7) est disposé un élément de séparation (13) pour la séparation du bord du rideau avant le contact avec la bande (1).

9. Dispositif selon la revendication 8, **caractérisé en ce que** l'élément de séparation (13) présente une surface de réception supérieure (14) inclinée vers l'extérieur et à son extrémité intérieure une surface de guidage (16) verticale ou inclinée suivant un petit angle en direction du centre du rideau et s'étendant vers le bas, qui forme avec la surface de réception (14) une arête de séparation (15) pour séparer le rideau (5).

10. Dispositif selon la revendication 9, **caractérisé en ce que** la surface de guidage interne (16) de l'élément de séparation (13) se termine en bas par une arête de rupture à angle aigu (17).

11. Dispositif selon la revendication 9 ou 10, **caractérisé en ce que** la surface de guidage (16) présente une arête d'incidence (19) saillant vers l'intérieur.

12. Dispositif selon l'une quelconque des revendications 8 à 11, **caractérisé en ce que** les surfaces (14, 16, 19) d'un élément de séparation (13) entant en contact avec l'enduit sont refroidies.
